# EUROPÄISCHE PATENTSCHRIFT

(11) **EP 0 066 200 B1**
(45) Veröffentlichungstag und Bekanntmachung des Hinweises auf die Patenterteilung: **25.09.1985**
(21) Anmeldenummer: 82104417.9
(22) Anmeldetag: 19.05.1982
(51) Int. Cl.: G08B 29/00

(54) **Verfahren und Anordnung zur Revision in einem Gefahren-, insbesondere Brandmeldesystem**
Method and device for revision in a hazard, particularly a fire alarm system
Procédé et dispositif pour la révision dans un système détecteur de danger et particulièrement d'incendie

(30) Priorität: 26.05.1981 DE 3120986
(43) Veröffentlichungstag der Anmeldung: 08.12.1982
(73) Patentinhaber: SIEMENS AKTIENGESELLSCHAFT, 80333 München (DE)
(72) Erfinder: Moser, Otto Walter, Dipl.-Ing., D-8000 München 70 (DE); Thilo, Peer, Dr., D-8000 München 71 (DE)

## Beschreibung

Die Erfindung bezieht sich auf ein Verfahren und eine Anordnung zur Revision in einem Gefahren-, insbesondere Brandmeldesystem gemäss dem Oberbegriff des Anspruchs 1.

Um die sichere Funktion von Brandmeldeanlagen zu gewährleisten, ist es vorgeschrieben, sämtliche Anlagenteile in regelmässigen Zeitabständen zu überprüfen. Dabei werden einerseits die zentralen Baugruppen getestet, andererseits werden die angeschalteten Melder ausgelöst, wobei Melder und Übertragungswege zur Zentrale geprüft werden. Im allgemeinen ist es dabei üblich, in der Brandmeldezentrale mit einer Revisionseinrichtung die von den zu Prüfzwecken ausgelösten Meldern einlaufenden Meldungen nicht als scharfen Alarm auszuwerten, sondern als Revisionsmeldung zu registrieren. Häufig werden diese Revisionsmeldungen anschliessend automatisch zurückgesetzt.

In herkömmlichen Brandmeldeanlagen können mehrere Melder parallel oder in Reihe an eine Meldelinie angeschaltet sein. Wird ein Melder dieser Linie ausgelöst, so verursacht dieser eine Stromänderung auf der Meldelinie, die zentral als Alarm ausgewertet wird. Es wird Alarm auf der Linie erkannt, wobei der alarmgebende Melder in der Zentrale nicht lokalisiert werden kann. Bei Melderrevision muss daher immer eine gesamte Meldelinie in den Revisionszustand geschaltet werden. Alle Meldungen, die nun von dieser Linie kommen, werden nicht als Alarm gewertet, sondern als Revisionsmeldung. Im Revisionsfall ist also je nach Anzahl der Melder auf der im Revisionszustand befindlichen Meldelinie ein mehr oder weniger grosser räumlicher Bereich nicht mehr überwacht, was ein erhebliches Sicherheitsrisiko darstellt. Dieses Risiko wird heute dadurch verringert, dass zusätzlich zu den automatischen Meldern auch noch manuell auslösbare Melder installiert werden, die dann aber nicht an der gleichen Meldelinie angeschlossen sein dürfen wie die automatischen Melder. Dann dürfen in demselben räumlichen Bereich automatische und manuelle Meldelinien nie gleichzeitig auf Revision geschaltet werden, so dass eine Alarmgabe aus dem Bereich immer noch möglich ist.

Zur Revision in einem Meldebereich wird beispielsweise in der Zentrale die Linie mit den automatischen Meldern auf Revision geschaltet. Danach werden diese Melder geprüft. Anschliessend wird die Linie in der Zentrale scharf und die manuell betätigbaren Melder, die eine eigene Meldelinie besitzen, in Revision geschaltet. Nun werden die manuellen Melder ausgelöst und anschliessend diese Linie wieder scharfgeschaltet. Der Wartungstechniker muss also den gleichen räumlichen Bereich zweimal begehen, um die unterschiedlichen Melder auszulösen. Dies bedeutet einen erhöhten Zeitaufwand. Ein weiterer Nachteil besteht darin, dass in der Zwischenzeit in der Zentrale die Umschaltung von einer Meldelinie auf die andere Meldelinie für denselben Bereich vorgenommen werden muss, was zu einem weiteren Zeitaufwand führt, zumal Meldeort und Zentrale im allgemeinen voneinander weiter entfernt sein können.

In der GB-A-2054923 ist ein selbsttestendes Alarmsystem beschrieben, bei dem zu Testzwekken das Ausgangssignal (Alarmmeldung) unterdrückt wird. Dabei wird eine Alarmbedingung simuliert und das Antwortsignal angezeigt. Mit dem bekannten System kann keine echte Revision, bei der die einzelnen Melder tatsächlich ausgelöst werden, durchgeführt werden, denn eine Alarmbedingung wird nur simuliert und nicht am Meldeort durch Ingangsetzen des Melders ausgelöst. Des weiteren ist es nachteilig, dass nach einer Alarmsimulierung ein auftretender Alarm zu keiner echten Alarmmeldung führen kann, solange die Alarmunterdrückung nicht zurückgestellt ist.

Aus der EP-A-4911 ist eine Gefahrenmeideanlage mit einer Mehrzahl von über Meldeleitungen an eine Zentrale angeschalteten Meldern bekannt, wobei die Messwerte der einzelnen Melder in der Zentrale über Prüfeinrichtungen abfragbar und über eine Auswerteeinrichtung zur Bildung von Alarm- bzw. Störungssignalen auswertbar sind. Dort ist in der Zentrale ein Speicher vorgesehen, in welchen für jeden in der Anlage anschaltbaren Meldern die Belegung sowie verschiedene für den Melder charakteristische Daten gespeichert sind. Mit einer Linienabfrageeinrichtung werden die einzelnen Meldeleitungen bzw. Melder zyklisch abgefragt und die jeweiligen Meldermesswerte der Auswerteeinrichtung zugeführt. Mit einer Speicherabfrageeinrichtung werden gleichzeitig die Speicherplätze des jeweiligen Melders abgefragt. Dabei wird der Speicherinhalt zur Bildung von Sollwerten der Auswerteeinrichtung zugeführt die die Meldermesssignale mit den Speichersignalen vergleicht und zur Bildung von Störungs- bzw. Alarmsignalen verarbeitet. Mit der bekannten Gefahrenmeldeanlage können Störungen bzw. Alarmmeldungen, jedoch keine Revisionsmeldungen angezeigt werden. In der bekannten Gefahrenmeldeanlage sind keine Revisionsschaltungen vorgesehen. Es ist auch nicht ohne weiteres möglich, mit dieser Anlage eine Revision einzelner Melder oder Gruppen von Meldern durchzuführen. Insbesondere ist eine Revision ohne Alarmunterdrückung während der Revision nicht möglich, so dass auch bei dieser Anlage an auf Revision geschalteten Meldeleitungen auftretende Alarme zu keiner Alarmanzeige führen würden.

Aufgabe der Erfindung ist es, ein Revisionsverfahren anzugeben, das die oben angegebenen Nachteile vermeidet und das eine Revision erlaubt, ohne dass dadurch die Erkennung und Weiterbehandlung von während der Revision auftretenden Alarmen unterdrückt wird. Dabei soll das erfindungsgemässe Verfahren sowohl bei herkömmlichen Meldeanlagen, auch mit mehreren Meldern pro Linie, die nicht einzeln identifiziert werden können, als auch bei modernen Gefahrenmeldeanlagen, die eine Identifizierung der einzelnen Melder und eine hochwertige Auswertung der mehrstufigen oder analogen Meldersignale in der Zentrale gestatten, eine Revision ermöglichen. Aufgabe der Erfindung ist es weiterhin, eine Anordnung zur Durchführung des Verfahrens anzugeben. Die Aufgabe wird bezüglich des Verfahrens mit den kennzeichnenden Merkmalen des Anspruchs 1 und bezüglich der Anordnung mit den Merkmalen der Ansprüche 5 bis 8 gelöst.

Bei dem erfindungsgemässen Revisionsverfahren können also einzelne Melder, Meldergruppen, Melderlinien oder auch die ganze Zentrale in Revision geschaltet werden. Danach wird immer die erste von einem im Revisionszustand befindlichen Melder einlaufende Meldung als Revisionsmeldung bewertet und nach einer vorgegebenen Zeit automatisch rückgesetzt. Gespeichert bleibt allerdings die Tatsache, dass der Melder bereits revidiert wurde. Kommt während des Revisionszeitraums erneut eine Meldung von diesem Melder, so wird diese Meldung als Alarm gewertet. Zweckmässigerweise wird man einen Melder mehrmals zurücksetzen und erneut ansprechen lassen, bevor ein echter Alarm erkannt und weitergeleitet wird. Erst nach einem mehrmaligen Ansprechen eines schon revidierten Melders wird ein Alarmsignal erzeugt und angezeigt. Echte Alarme können auch durch mehrmaliges Rücksetzen nicht verloren gehen, da automatische Melder immer wieder ansprechen, solange die Brandkenngrösse vorhanden ist. Manuell ausgelöste Melder speichern die Meldung mechanisch, und zwar solange, bis sie von Hand wieder zurückgesetzt werden.

Ein wesentlicher Vorteil eines solchen Revisionsverfahrens ergibt sich dadurch, dass Anlagenteile nicht mehr ausser Betrieb gesetzt werden müssen, sondern dass lediglich echte Alarme zeitlich etwas später erkannt und angezeigt werden. Während der Revision tritt also keine Sicherheitsminderung ein.

Ein weiterer Vorteil ergibt sich auch bei einem solchen Revisionsverfahren dadurch, dass einerseits automatische und manuelle Melder an derselben Linie angeschaltet sein können, was Montagekosten spart, dass andererseits grössere Anlagenteile in Revision geschaltet werden können, als bisher. Zudem können verschiedene Meldertypen, wenn sie in der Zentrale einzeln identifiziert werden können, in beliebiger Reihenfolge ausgelöst werden, was die Wartung wesentlich vereinfacht.

Bei Gefahrenmeldeanlagen mit Meldern, die mehrstufige oder analoge Signale abgeben, die in der Zentrale ausgewertet werden, ist es zweckmässig, die Melder unempfindlicher zu schalten und mit in der zentralen Auswerteeinrichtung vorgesehenen zwei Schwellwertschaltungen die Meldersignale getrennt auszuwerten und anzuzeigen. Dabei ist die Schwellwertstufe für echte Alarme höher als die Schwellwertstufe für Meldesignale, die als Revisionssignale zu bewerten sind. Das heisst, die Auswerteschaltung hat zwei Schwellwertschaltungen mit einer oberen und einer unteren Schwellwertstufe, wobei während der Revision der zu revidierende Melder ein Meldersignal abgibt, das als Revisionsmeldung ausgewertet und angezeigt wird. Tritt während der Revision an einem Melder eine Gefahrenkenngrösse auf, die einen echten Alarm auslösen soll, so wird dies in der Zentrale mit der oberen Schwellwertstufe der Auswerteschaltung erkannt und als echter Alarm weitergeleitet und angezeigt.

In vorteilhafter Weise kann auch die Ansprechempfindlichkeit für eine Alarmmeldung in der Auswerteschaltung der Zentrale unverändert bleiben, sofern eine zweite Schwellwertschaltung für einen unteren Schwellwert vorgesehen ist. Dabei kann während der Revision der zu revidierenden Melder mit einer geringen Menge von Prüfmedium beaufschlagt werden, so dass dadurch ein Meldesignal abgegeben wird, das unter der alarmauslösenden Signalschwelle liegt. Durch dieses Meldesignal wird die untere Schwelle zum Ansprechen gebracht und als eine Revisionsmeldung erkannt und angezeigt. Tritt während der Revision dennoch eine echte Gefahr auf, so wird diese vom Melder erkannt, in der Zentrale mit der zweiten Schwellwertschaltung, die einen oberen Schwellwert, den normalen Alarmschwellwert, aufweist, ausgewertet und angezeigt.

Anordnungen zur Durchführung des Verfahrens werden anhand von Schaltbeispielen im einzelnen näher beschrieben.

Dabei zeigen
Fig. 1 ein Schaltbeispiel eines Meldebereichs mit herkömmlicher Melderanordnung,
Fig. ein Schaltbeispiel eines Meldebereichs mit einer erfindungsgemässen Melderanordnung,
Fig. 3a bis 3d verschiedene Meldermesswert-Diagramme,
Fig.4 ein erfindungsgemässes Schaltbeispiel mit einer Revisionsschaltung,
Fig. ein erfindungsgemässes Schaltbeispiel mit zwei Schwellwertschaltungen in der Auswerteeinrichtung mit erhöhter Alarmschwelle und
Fig.6 ein erfindungsgemässes Schaltbeispiel mit zwei Schwellwertschaltungen in der Auswerteeinrichtung mit unveränderter Alarmschwelle.

In Fig. 1 ist ein Beispiel eines Meldebereiches mit herkömmlicher Melderanordnung dargestellt. Von dem zu überwachenden Bereich verläuft eine Meldelinie L1 zur Zentrale. An diese Meldelinie L1 sind mehrere automatische Melder MA1 bis MAn angeschlossen. Wie eingangs schon ausgeführt, ist es in solch einem Fall notwendig, zusätzlich zu dieser Meldelinie L1 eine weitere Meldelinie L2 vorzusehen. Diese kann beispielsweise manuell betätigbare Melder MM1 bis MM3 in einem geringeren Umfang als automatische Melder MA aufweisen. So kann, wenn die Meldelinie L1 auf Revision geschaltet ist, bei einer plötzlich aufkommenden Gefahr per Hand einer dieser manuellen Melder MM ausgelöst werden. Umgekehrt kann, wenn die manuell betätigbaren Melder MM auf Revision geschaltet sind, eine tatsächlich auftretende Gefahr einen der automatischen Melder MA zum Ansprechen bringen und damit zu einer Alarmanzeige führen.

Bei dem erfindungsgemässen Revisionsverfahren können die automatischen Melder MA bis MAn und die manuellen Melder MM1 bis MM3 an ein- und dieselbe Linie, z.B. L1, angeschlossen sein, wie in Fig. 2 dargestellt. Bei der Revision gemäss der Erfindung kann eine Alarmmeldung nicht unterdrückt werden und nicht verloren gehen. Sie wird wie oben schon dargelegt, lediglich verzögert als Alarmmeldung ausgewertet und angezeigt.

Die in den Fig. 3a bis b dargestellten Meldermesswert-Diagramme veranschaulichen den Verlauf der Meldermesswerte MMW, aufgetragen über der Zeit T, gemäss dem erfindungsgemässen Revisionsverfahren, wie am Schaltbeispiel anhand der Fig. 4 noch näher erläutert wird.

Die Meldermesswerte MMW werden in der Zentrale Z mit einer Auswerteeinrichtung AW überwacht (Fig. 4 bis 6). Liegt beispielsweise der Ruhewert MMW_{.} des Melders über der Alarmschwelle SWA, so bewirkt ein Absinken des Meldermesswerts MMW auf bzw. unter die Alarmschwelle SWA, zum Beispiel zum Zeitpunkt TA, einen Alarm A, wie bei scharfgeschalteten Meldern in Fig. 3a gezeigt.

Ist gemäss Fig. 3b ein Melder in Revision geschaltet, so wird das bei der Revision vom Melder zum Zeitpunkt TR kurzzeitig (t) abgegebene Meldersignal (MMW), das unter dem Alarmschwellwert SWA fällt, als Revisionssignal R bewertet und Revisionsmeldung angezeigt. Nach einer bestimmten Zeit, z.B. zum Zeitpunkt To, wird der Melder automatisch wieder zurückgesetzt.

Tritt, wie in Fig.3c veranschaulicht, bei einem auf Revision geschalteten Melder ein echter Alarm auf, so sinkt z.B. zum Zeitpunkt T1 der Ruhewert MMWₒ des Melders unter die Alarmschwelle SWA und bewirkt dadurch zunächst eine Revisionsmeldung R, die als solche angezeigt wird. Nach einer bestimmten Zeit, z.B. T2-T1, also zum Zeitpunkt T2, wird der Melder automatisch zurückgesetzt. Liegt zu diesem Zeitpunkt T2 der Meldermesswert MMW immer noch unter der Alarmschwelle SWA, so wird dies als Alarm A erkannt und angezeigt. Eine Alarmmeldung geht also während der Revision nicht verloren, sie wird lediglich zeitverzögert angezeigt.

Die Fig. 3d veranschaulicht den Verlauf des Meldermesswertes MMW mit Revisionsmeldung R und nachfolgendem echten Alarm A. Der in Revision geschaltete Melder wird zum Zeitpunkt TR revidiert. Dies bedeutet, wie schon erläutert, ein kurzzeitiges (t) Absinken des Meldermesswertes MMW aus dem Ruhewert MMWₒ unter den Alarmschwellwert SWA. Nach der Zeit t geht der Meldermesswert MMW wieder auf seinen Ruhewert MMWₒ zurück. Die Revisionsmeldung R wird angezeigt. Diese Tatsache wird in der Revisionsschaltung RS, wie gem. Fig. 4 noch gezeigt wird, gespeichert. Nach einer bestimmten Zeit, zum Zeitpunkt To, wird der Melder automatisch zurückgesetzt. Ein später auftretender echter Alarm A des bereits revidierten Melders, z.B. zum Zeitpunkt TA, führt dann erfindungsgemäss sofort zu einem echten Alarm A. Das Absinken des Meldermesswerts MMW unter die Alarmschwelle SWA bewirkt ein sofortiges Anzeigen eines Alarms A.

Es kann also beim bereits revidierten Melder, sofort wenn ein echter Alarm vorliegt, eine Alarmgabe erfolgen. Es ist nicht mehr notwendig, abzuwarten, bis innerhalb eines bestimmten Bereichs sämtliche Melder revidiert worden sind, um dann erst die Melder dieses Bereiches wieder scharfzuschalten.

In Fig. 4 ist eine Schaltungsanordnung gemäss dem erfindungsgemässen Revisionsverfahren gezeigt, in dem jedem Melder M eine Revisionsschaltung RS zugeordnet ist. Die Melder sind über Meldelinien L mit einer Zentrale Z verbunden. So sind beispielsweise mehrere Melder, die Melder M11 bis M1 über die Meldelinie L1 mit der Zentrale Z verbunden. An der Zentrale Z sind mehrere Meldelinien L, beispielsweise L1 bis Lm, angeschlossen. Die von den Meldern M11 bis Mmn einlaufenden Signale werden in einer Signalanpass-Schaltung SA für die Weiterverarbeitung umgeformt. Eine an sich bekannte Auswerteschaltung AW, die unter anderem eine Schwellwertschaltung SW aufweist, tastet über den Leitungsmultipler LX nacheinander die einzelnen Meldelinien L1 bis Lm ab und prüft, ob eine Meldung vorliegt oder nicht. Für jeden Melder M ist eine Revisionsschaltung RS vorgesehen, die im Schaltbeispiel für den Melder M11 ausführlich dargestellt und mit RS11 bezeichnet ist. Sie wird von der Auswerteschaltung AW über den an sich bekannten Meldermultiplexer MX angesteuert. Eine Meldung eines Melders bedeutet im Schaltbeispiel ein logisches H-Signal am Ausgang der Auswerteschaltung AW. Mit dem Meldermultiplexer MX werden der Reihe nach die Revisionsschaltungen RS11 bis RSmn angesteuert. Jeder Revisionsschaltung RS ist jeweils ein Revisionsschalter RK sowie jeweils eine Anzeigediode für Revision RD und jeweils eine Anzeigediode für Alarm AD zugeordnet. Die Revisionsanzeigedioden RD11 bis RDmn und die Alarmanzeigedioden AD11 bis ADmn sind jeweils mit einem H-Pegel beaufschlagt, die Revisionsschalter RK11 bis RKmn sind jeweils mit einem L-Pegel beaufschlagt. Die Revisionsschaltung RS wird im folgenden näher erläutert.

Die Revisionsschaltung RS11 weist einen Speicher auf, der aus zwei Gattern, einem ersten NOR-Glied G1 und einem zweiten NOR-Glied G2 gebildet ist. Dem Speicher ist ein Monoflop MF1 nachgeordnet, dessen erster Ausgang Q auf den ersten Eingang eines ersten NAND-Gliedes G3 und dessen zweiter Ausgang Ö auf den ersten Eingang eines zweiten NAND-Gliedes G4 führt. Der Ausgang des NAND-Gliedes G3 führt zur Alarmdiode AD11 und der Ausgang des NAND-Gliedes G4 führt zur Revisionsdiode RD11. Das Meldersignal wird einerseits an den ersten Eingang des NOR-Gliedes G1, andererseits an die jeweiligen zweiten Eingänge der beiden NAND-Glieder G3 und G4 geführt. Der erste Eingang des zweiten NOR-Gliedes G2 ist bei eingeschaltetem Revisionsschalter RK11 mit einem L-Pegel beaufschlagt, ebenso wie Reset-Eingang R des Monoflop MF1. Der Ausgang Ö. des NOR-Gliedes G1 führt auf den zweiten Eingang des zweiten NOR-Gliedes G2, der Ausgang Q des zweiten NOR-Gliedes G2 führt einerseits auf den zweiten Eingang des NOR-Gliedes G1 und andererseits an den Eingang des Monoflop MF1. Ist der Melder (M11) in Revision geschaltet, so ist der Revisionskontakt RK11 geschlossen. Liegt am Eingang der Revisionsschaltung RS11 ein H-Signal seitens des Melders M11 1 an, so wird der Speicher, gebildet aus den beiden NOR-Gliedern G1 und G2, gesetzt und das nachfolgende Monoflop MF1 getriggert. Während der Laufzeit des Monoflops MF1 ist die Ansteuerung der Alarmdiode AD11 über das NAND-Glied G3 unterdrückt. Da die Laufzeit des Monoflops MF1 länger gewählt ist, als normalerweise eine Revisionsmeldung ansteht, führt eine solche Meldung lediglich dazu, dass der Speicher G1, G2 gesetzt, die Alarmdiode AD jedoch nicht angesteuert wird. Liegt eine Revisionsmeldung vor, so wird bei eingeschaltetem Revisionsschalter RK11 eine Revisionsmeldung über das NAND-Glied G4 von der Revisionsdiode RD11 angezeigt. Ein echter Alarm dagegen dauert länger als eine kurzfristige Revisionsmeldung, so dass nach Ablauf des Monoflops MF1 eine Alarmmeldung an der Alarmdiode AD11 angezeigt wird. Kommt nach Ablauf des Monoflops MF1 später eine zweite Meldung eines Melders, so wird diese direkt als Alarmmeldung an die Alarmdiode AD11 weitergeleitet. Ist der Melder M11 scharfgeschaltet, so ist der Revisionsschalter RK11 geöffnet und der Speicher, bestehend aus den beiden NOR-Gliedern G1 und G2, sowie das Monoflop MF1 sind zurückgesetzt. Meldungen eines Melders gelangen dann über das NAND-Glied G3 direkt zur Alarmanzeige AD11. Das gleiche gilt für die weiteren Revisionsschaltungen RS12 bis RSmn.

Erfolgt, wie in modernen Gefahrenmeideanlagen üblich, die Auswertung der von den Meldern kommenden analogen Meldermesswerte zentral, so kann ein oberer und unterer Grenzwert in einer Auswerteeinrichtung entsprechend den Erfordernissen eingestellt werden, wenn nur zwei Schwellwertschaltungen vorhanden sind.

Fig. 5 zeigt ein Schaltbeispiel für ein Revisionsverfahren, bei dem die Melder unempfindlicher geschaltet sind. Die Fig. 5 ist in bezug auf die Linienabfrage LX gleich der Fig. 4. Die Auswerteeinrichtung AW weist im Unterschied zur Fig.4 zwei Schwellwertschaltungen SWO und SWU für einen oberen und einen unteren Schwellwert auf. Eine Revisionsschaltung RS wie in Fig. 4 erübrigt sich, da eine Entscheidung, ob eine Revisionsmeldung oder eine Alarmmeldung vorliegt, in der Auswerteeinrichtung AW getroffen wird. Das heisst, die Ansprechschwelle für den Alarm ist während der Revisions höher eingestellt, so dass bei der Revision die Schwellwertschaltung für die untere Schwelle SWU anspricht. Dies wird bei der zyklischen Linienabfrage LX mit der unteren Schwelle SWU erkannt. Vom jeweiligen Ausgang der oberen und unteren Schwellwertschaltung SWO und SWU führt eine Parallelverbindung über den Melder-Multiplexer MX auf jeweils einen zweipoligen Revisionsumschalter RK', in Fig. 5 gezeigt am Revisionsschalter RK'11. Dieser ist parallel an ein Anzeigen-Diodenpaar AD11 und RD11 angschlossen, so dass für jeden Melder M eine Anzeige zur Revisionsmeldung RD und eine Anzeige für Alarmmeldung AD vorhanden ist. Tritt während der Revision an einem Melder ein echter Alarm auf, so spricht die obere Schwelle SWO an. Bei Revision ist der Revisionsschalter RK' umgeschaltet, also in der nicht gezeichneten Position, so dass das Alarmsignal, das von der oberen Schwelle SWO der Auswerteeinrichtung AW kommt, an die Alarmanzeige AD gelangen kann. Dies ist im Schaltbeispiel für den Melder M11 mit dem zugeordneten Schalter RK'11 und dem Diodenpaar AD11 und RD11 dargestellt (Fig. 5). Bei normalem Betrieb der Gefahrenmeldeanlage befindet sich der Revisionsschalter RK' in der gezeigten Position. Damit ist die Alarmschwelle wieder empfindlicher geschaltet, nämlich auf die untere Ansprechschwelle SWU. Spricht jetzt ein Melder an, so wird ein Alarm angezeigt, d.h. AD spricht an.

Bei einer Anordnung gemäss dem Schaltbeispiel der Fig. 5 kann auch so verfahren werden, dass die Ansprechschwelle für Alarm als obere Schwelle unverändert bleibt. Für Prüfzwecke bei der Revision beaufschlagt man die zu revidierenden Melder mit einer so geringen Menge von Prüfmedium, dass keine Alarmgabe erfolgt, Um aber ein Ansprechen des Melders zu erkennen, stellt man die Schwellwertschaltung für einen unteren Schwellwert so ein, dass diese bei der Revision anspricht und als Revisionsmeldung RD angezeigt werden kann. Dies ist in Fig. 6 dargestellt. In der Auswerteeinrichtung AW befinden sich zwei Schwellwertschaltungen SWA und SWR. Die Schwellwertschaltung SWA spricht auf einen Melderalarm an (Alarmschwelle). Dies wird über den Meldermultiplex MX an der dem jeweiligen Melder M zugeordneten Alarmdiode AD (in der Zeichnung z.B. AD11 für den Melder M11) angezeigt. Bei der Revision wird die jeweilige Revisionsmeldungsanzeige RD mit dem Revisionsschalter RK angeschaltet, so dass bei der Revision mit geringer Menge Prüfmedium die Schwellwertschaltung SWR (Revisionsschwelle) anspricht und die Revisionsanzeige RD angesteuert wird (in derZeichnung RD11 und RK11).

Die dargestellten und beschriebenen Ausführungsbeispiele können in einer Meldeanlage mit zentraler Auswertung mit geringem Aufwand wesentlich einfacher mit einem Mikrocomputer verwirklichtwerden.

## Patentansprüche

1. Verfahren zur Revision in einem Gefahren-, insbesondere Brandmeldesystem, in dem mehrere Meldeleitungen (ML ... Lm) mit einer Mehrzahl von Meldern (M11 ... M1 n, Mm1 .. Mmn) an einer Zentrale (Z) angeschlossen sind, wobei mit einer Linienabfrageeinrichtung (LX) die einzelnen Meldeleitungen (L1 bis Lm) bzw. die einzelnen Melder (M11 bis Mmn) zyklisch abgefragt, die einzelnen Meldermesswerte (m) einer zentralen Auswerteeinrichtung (AW) zugeführt und Alarmmeldungen angezeigt (AD) werden, dadurch gekennzeichnet, dass die Melder (M11 bis Mmn) einzeln, in Gruppen oder in ihrer Gesamtheit an eine jeweilige Revisionsanzeige (RK11 bis RKmn) geschaltet werden, ohne dass dabei eine Alarmanzeige (AD) unterdrückt wird, dass eine erste Meldung eines zu revidierenden Melders als Revisionsmeldung bewertet und angezeigt (RD11, RD12, ...) wird, dass nach einer Revisionsmeldung der betreffende Melder nach einer vorgegebenen Zeit selbsttätig zurückgesetzt (MF1) und die erfolgte Revisionsmeldung gespeichert (GL1, G2) wird und dass eine weitere Meldung desselben Melders als Alarmmeldung gewertet und angezeigt (AD11, AD12, ...) wird.

2. Verfahren nach Anspruch 1, dadurch gekennzeichnet, dass nach einer Revisionsmeidung der betreffende Melder zurückgesetzt, nach weiteren Meldungen wiederholt zurückgesetzt wird und erst nach mehrmaligem Ansprechen eine Alarmmeldung weitergeleitet wird.

3. Verfahren nach Anspruch 1, dadurch gekennzeichnet, dass während der Revision die mehrstufige oder analoge Meldersignale abgebenden Melder in der Zentrale (Z) unempfindlicher geschaltet werden, dass das jeweilige Revisionssignal kleiner ist als das jeweilige Meldersignal im Alarmfall, und dass mit zwei Schwellwertschaltungen (SWO, SWU) unterschiedlicher Schwellwertstufen verschiedenartige Meldersignale ausgewertet und jeweils getrennt angezeigt (RD, AD) werden.

4. Verfahren nach Anspruch 1, dadurch gekennzeichnet, dass während der Revision die mehrstufige oder analoge Meldersignale abgebenden Melder bei unveränderter AnsprechEmpfindlichkeit mit einer so geringen Menge von Prüfmedium beaufschlagt werden, dass dadurch ein Meldersignal abgegeben wird, das unter der alarmauslösenden Signalschwelle liegt, und dass mit zwei Schwellwertschaltungen (SWO, SWU) unterschiedlicher Schwellwertstufen verschiedenartige Meldersignale ausgewertet und jeweils getrennt angezeigt (RD, AD) werden.

5. Anordnung zur Durchführung des Verfahrens nach Anspruch 1, dadurch gekennzeichnet, dass in der Zentrale (Z) für jeden Melder (M) eine mit einem Revisionsschalter (RK) anschaltbare Revisionsschaltung (RS) vorgesehen ist, die einen Speicher (G1, G2), eine Zeitverzögerungsschaltung (MF1) und logische Schaltglieder (G3 und G4), denen eine Revisions- und Alarmanzeigevorrichtung (RD, AD) nachgeschaltet ist, aufweist, wobei die jeweilige Revisionsschaltung (RS) in an sich bekannter Weise mit einem Multiplexer (MX) an die den Meldern gemeinsame Auswerteschaltung (AW) anschaltbar ist.

6. Anordnung nach Anspruch 5, dadurch gekennzeichnet, dass der in der Revisionsschaltung (RS) vorgesehene Speicher von zwei NOR-Gliedern (G1 und G2), die Zeitverzögerungsschaltung von einem dem Speicher nachgeschalteten Monoflop (MF1) gebildet ist und die beiden logischen Schaltglieder von zwei dem Monoflop (MF1) nachgeordneten NAND-Gliedern (G3 und G4) gebildet sind.

7. Anordnung zur Durchführung des Verfahrens nach Anspruch 3, dadurch gekennzeichnet, dass die in der Zentrale (Z) den Meldern (M) gemeinsame Auswerteeinrichtung (AW) zwei Schwellwertschaltungen (SWO und SWU), eine für einen oberen und eine für einen unteren Schwellwert, aufweist, die parallel in an sich bekannter Weise mit einem Multiplexer (MX) jeweils an einen einem jeden Melder zugeordneten Revisionsschalter (RK') mit einer nachgeschalteten Revisions- und Alarmanzeigevorrichtung (RD, AD) anschaltbar sind.

8. Anordnung zur Durchführung des Verfahrens nach Anspruch 4, dadurch gekennzeichnet, dass die in der Zentrale (Z) den Meldern (M) gemeinsame Auswerteeinrichtung (AW) zwei Schwellwertschaltungen (SWA und SWR), eine für eine Alarmschwelle und eine für eine Revisionsschwelle, aufweist, die parallel in an sich bekannter Weise mit einem Multiplexer (MX) jeweils an eine jedem Melder zugeordnete Revisions- und Alarmanzeigevorrichtung (RD, AD) anschaltbar sind, wobei der jeweiligen Revisions-Anzeigevorrichtung (RD) ein Revisionsschalter (RK) zugeordnet ist.

## Claims

1. A method of checking in a danger alarm system, in particular a fire alarm system, in which a plurality of alarm lines (ML... Lm) comprising a plurality of alarms (M11 ... M1 n, Mm1 ... Mmn) are connected to a central control (Z), where a line interrogation device (LX) cyclically interrogates individual alarm lines (L1 to Lm) and the individual alarms (M11 to Mmn), the individual alarm measured values (m) are fed to a central analysis device (AW), and alarm messages are displayed (AD), characterised in that the alarms (M11 to Mmn) are connected individually, in groups, or in their entirety to a particular checking display (RK11 to RKmn) without an alarm display (AD) being suppressed, that a first message from an alarm which is to be checked is evaluated and displayed as a check message (RD11, RD12...), that following a check message the alarm in question is automatically reset (MF1) after a given length of time, and the check message which has taken place is stored (G1, G2), and that a further message from the same alarm is evaluated and displayed as an alarm message (AD11, AD12...).

2. A method as claimed in claim 1, characterised in that following a check message the alarm in question is reset, following further messages is repeatedly reset, and only following several responses is an alarm message forwarded.

3. A method as claimed in claim 1, characterised in that during the check the alarms in the central control (Z), which emit multi-stage or analogue alarm signals, are switched so as to be less sensitive, that the relevant check signal is smaller than the relevant alarm signal in the case of an alarm, and that two threshold value circuits (SWO, SWU) which have different threshold value stages serve to analyse and separately display (RD, AD) different types of alarm signals.

4. A method as claimed in claim 1, characterised in that during the check, in the event of unchanged response sensitivity, the alarms, which emit multi-stage or analogue alarm signals, are acted upon by a quantity of test medium which is sufficiently small that a message signal is emitted which lies below the alarm-triggering signal threshold, and that two threshold value circuits (SWO, SWU) which have different threshold value stages serve to analyse and separately display (RD, AD) different types of alarm signals.

5. An arrangement for the implementation of the method claimed in claim 1, characterised in that in the central control (Z) for each alarm (M) there is provided a checking circuit (RS) which can be connected to a checking switch (RK) and which includes a store (G1, G2), a time delay circuit (MF1), and logic switching elements (G3 and G4) which are followed by a check- and alarm display device (RD, AD), where the checking circuit in question (RS) can be connected in a manner known per se by a multiplexer (MX), to the analysis circuit (AW) which is common to the alarms.

6. An arrangement as claimed in claim 5, characterised in that the store included in the checking circuit (RS) is formed by two NOR-gates (G1 and G2), the time delay circuit is formed by a monoflop (MF1) connected to the output end of the store, and the two logic switching elements are formed by two NAND-gates (G3 and G4) which are connected to the output end of the monoflop (MF1).

7. An arrangement for the implementation of the method claimed in claim 3, characterised in that the analysis device (AW) which is common to the alarms (M) in the central control (Z) includes two threshold value circuits (SWO and SWU), one for an upper threshold value and one for a lower threshold value, which can each be connected in parallel, in a manner knwon per se, by a multiplexer (MX) to a checking switch (RK') which is assigned to each alarm and which is followed by a check- and alarm display device (RD, AD).

8. An arrangement for the implementation of the method claimed in claim 4, characterised in that the analysis device (AW) which is common to the alarms (M) in the central control (Z) includes two threshold value circuits (SWA and SWR), one for an alarm threshold and one for a check threshold, which can each be connected in parallel, in a manner known per se, by a multiplexer (MX) to a check- and alarm display device (RD, AD) which is assigned to each alarm, where the relevant check-alarm device (RD) is assigned a checking switch (RK).

## Revendications

1. Procédé pour la vérification d'un système avertisseur de danger ou, en particulier, d'incendie, dans lequel plusieurs conducteurs de signalisation (ML... Lm), avec plusieurs dispositifs de signalisation (M11 ... M1 n, Mn1 ... Mmn), sont reliés à une centrale (Z), du genre dans lequel les différents conducteurs de signalisation (L1 à Lm) ou les différents dispositifs de signalisation (M11 à Mmn) sont interrogés cycliquement, les différentes valeurs de mesure (m) des dispositifs de signalisation sont appliquées à un dispositif central d'évaluation (AW) et des signaux d'alarme (AD) sont affichés, caractérisé par le fait que les dispositifs de signalisation (M11 à Mmn) sont branchés individuellement, par groupe ou dans leurtotalité, respectivement à un dispositif d'affichage de la vérification (RK11 à RKmn), sans que, ce faisant, un affichage d'une alarme (AD) soit supprimée, qu'une première signalisation d'un dispositif de signalisation à vérifier est évaluée et affichée en tant que signalisation de vérification, qu'après une signalisation de vérification, le dispositif de signalisation concerné est, après une durée prédéterminée, automatiquement remis dans son état initial (MF1) et la signalisation de vérification effectuée est mémorisée (G1, G2), et qu'une autre signalisation émanant du même dispositif de signalisation est évaluée et affichée (AD11, AD12...) en tant que signal d'alarme.

2. Procédé selon la revendication 1, caractérisé par le fait qu'après une signalisation de vérification, le dispositif de signalisation concerné est remis dans son état initial, qu'il est à nouveau remis dans son état initial après d'autres signalisations, et qu'une signalisation d'alarme n'est transmise qu'après plusieurs réponses.

3. Procédé selon la revendication 1, caractérisé par le fait que pendant la vérification les dispositifs de signalisation qui émettent des signaux de signalisation en plusieurs paliers ou des signaux de signalisation analogiques sont branchés dans la centrale (Z) pour une moindre sensibilité, que le signal de vérification est plus faible que le signal du dispositif de signalisation en cas d'alarme, et qu'avec deux circuits à valeurs de seuil (SWO, SWU) à paliers de valeur de seuil différents des signaux differents des dispositifs de signalisation sont évalués et affichés séparément (RD, AD).

4. Procédé selon la revendication 1, caractérisé par le fait que pendant la vérification, les dispositifs émettant les signaux à plusieurs paliers ou analogiques sont, pour une sensibilité non modifiée du seuil de réponse, chargés avec une si petite quantité en milieux de vérification, qu'il en résulte un signal du dispositif de signalisation, se situant en-dessous du seuil de signal de déclenchement d'une alarme et qu'avec deux circuits à valeurs de seuil (SWO, SWU) à paliers de valeurs de seuil différents, des signaux différents des dispositifs de signalisation sont évalués et affichés séparément (RD, AD).

5. Dispositif pour la mise en oeuvre du procédé selon la revendication 1, caractérisé par le fait qu'il est prévu dans la centrale (Z), pour chaque dispositif de signalisation (M), un circuit de vérification (RS) susceptible d'être relié à un commutateur de vérification (RK) et comportant une mémoire (G1, G2), un circuit retardateur (MF1) et des circuits logiques de commutation (G3 et G4) en aval desquels est branché un dispositif de vérification et d'affichage de l'alarme (RD, AD), le circuit de vérification concerné (RS) étant susceptible d'être relié, de manière connue, avec un multiplexeur (MX), au circuit d'évaluation (AW) commun aux dispositifs de signalisation.

6. Dispositif selon la revendication 5, caractérisé par le fait que la mémoire prévue dans le circuit de vérification (RS) est constitué par deux circuits NI (G1 et G2), le circuit retardateur est constitué par un multivibrateur monostable (MF1) monté en aval de la mémoire et les deux circuits logiques de commutation sont constitués par deux circuits NON-ET (G3 et G4) montés en aval du multivibrateur monostable (MF1 ).

7. Dispositif pour la mise en oeuvre du procédé selon la revendication 3, caractérisé par le fait que le dispositif d'évaluation (AW) qui est commun aux dispositifs de signalisation dans la centrale (Z), comporte deux circuits à valeurs de seuils (SWO et SWU), un pour la valeur de seuil supérieure et un pour la valeur de seuil inférieure, lesquels deux circuits sont de façon connue susceptibles d'être reliés en parallèle, par l'intermédiaire d'un multiplexeur (MX), respectivement à un commutateur de vérification (RK') associé à chaque dispositif de signalisation, avec un dispositif aval de vérification et d'affichage d'alarme (RD, AD).

8. Dispositif pour la mise en oeuvre du procédé selon la revendication 4, caractérisé par le fait que le dispositif d'évaluation (AW) qui est commun aux dispositifs de signalisation (M) dans la centrale, comporte deux circuits à valeurs de seuils (SWA et SWR), un pour le seuil d'alarme et un pour le seuil de vérification, lesquels deux circuits sont susceptibles, de façon connue, d'être branchés, par l'intermédiaire d'un multiplexeur (MX) respectivement à un dispositif de vérification et d'affichage d'alarme (RD, AD) associé à chaque dispositif de signalisation, un commutateur de vérification (RK) étant associé aux dispositifs concernés de vérification et d'affichage (RD).
